# EUROPÄISCHE PATENTSCHRIFT

(11) **EP 3 368 820 B1**
(45) Veröffentlichungstag und Bekanntmachung des Hinweises auf die Patenterteilung: **25.09.2024**
(21) Anmeldenummer: 16782049.7
(22) Anmeldetag: 14.10.2016
(51) Int. Cl.: F21S 41/64, F21S 41/176, F21S 41/16, F21S 41/125

(54) **BELEUCHTUNGSVORRICHTUNG FÜR EIN KRAFTFAHRZEUG**
LIGHTING APPARATUS FOR A MOTOR VEHICLE
DISPOSITIF D'ÉCLAIRAGE POUR VÉHICULE AUTOMOBILE

(30) Priorität: 30.10.2015 DE 102015221240
(43) Veröffentlichungstag der Anmeldung: 05.09.2018
(73) Patentinhaber: Bayerische Motoren Werke Aktiengesellschaft, 80809 München (DE)
(72) Erfinder: ERDL, Helmut, 83126 Flintsbach (DE); HANAFI, Abdelmalek, 80686 München (DE)
(86) Internationale Anmeldenummer: PCT/EP2016/074703
(87) Internationale Veröffentlichungsnummer: WO 2017/071971

(56) Entgegenhaltungen:
- WO-A1-2013/117923
- WO-A2-2017/178266
- GB-A- 2 501 112
- US-A1- 2008 068 852
- US-A1- 2015 252 974
- US-A1- 2015 270 682
- WIKIPEDIA: "Liquid crystal on silicon - Wikipedia", 22 October 2015 (2015-10-22), XP055328723, Retrieved from the Internet <URL:https://en.wikipedia.org/w/index.php?title=Liquid_crystal_on_silicon&oldid=686939559> [retrieved on 20161213]

## Beschreibung

Die Erfindung betrifft eine Beleuchtungsvorrichtung für ein Kraftfahrzeug.

Aus dem Stand der Technik ist es bekannt, zur Erzeugung von frei formbaren Lichtverteilungen scannende Beleuchtungsvorrichtungen einzusetzen, welche das Lichtbündel einer Lichtquelle mittels eines Scanners in eine gewünschte Lichtverteilung wandeln. Eine scannende Beleuchtungsvorrichtung für ein Kraftfahrzeug ist beispielsweise in dem Dokument DE 10 2012 205 437 A1 beschrieben.

Scannende Beleuchtungsvorrichtungen weisen den Nachteil auf, dass sehr hohe Leuchtdichten benötigt werden, um bei deren Verwendung in Kraftfahrzeugen den Anforderungen einer Scheinwerferbeleuchtung gerecht zu werden. Darüber hinaus ist die Erhöhung der Ortsauflösung des Scanners nur bei Vergrößerung der Leuchtdichte der entsprechenden Lichtquelle möglich. Hohe Leuchtdichten führen bei der Verwendung der scannenden Beleuchtungsvorrichtung in Kraftfahrzeugen zu hohen Anforderungen im Hinblick auf die Augensicherheit.

Die Druckschrift WO 2013/117923 A1 offenbart eine Beleuchtungsvorrichtung gemäß dem Oberbegriff des Anspruchs 1. Diese Beleuchtungsvorrichtung verwendet einen reflektiven räumlichen Phasenmodulator, um eine holographische Rekonstruktion zu erzeugen, die über eine Projektionslinse auf die Straße projiziert wird. US 2015/270682 A1 offenbart eine weitere bekannte Beleuchtungsvorrichtung für ein Kraftfahrzeug.

Aufgabe der Erfindung ist es, eine Beleuchtungsvorrichtung zu schaffen, mit der effizient frei formbare Lichtverteilungen generiert werden können.

Diese Aufgabe wird durch die Beleuchtungsvorrichtung gemäß Patentanspruch 1 gelöst. Weiterbildungen der Erfindung sind in den abhängigen Ansprüchen definiert.

Die erfindungsgemäße Beleuchtungsvorrichtung ist für ein Kraftfahrzeug, wie z.B. einen PKW oder einen LKW, vorgesehen. Die Beleuchtungsvorrichtung umfasst eine einzelne Lichtquelle. Vorzugsweise ist diese Lichtquelle kohärent. In einer Variante umfasst die Lichtquelle eine Laserlichtquelle, wodurch sich größere Gradienten bzw. höhere Auflösungen erzielen lassen. Nichtsdestotrotz kann die Lichtquelle auch eine LED umfassen. Die Beleuchtungsvorrichtung umfasst ferner eine optische Einrichtung, welche derart ausgestaltet ist, dass aus einem Lichtbündel, dessen Licht von der Lichtquelle stammt, eine erste Lichtverteilung in einer Zwischenbildebene erzeugt wird und dass aus der ersten Lichtverteilung eine zweite Lichtverteilung vor der Beleuchtungsvorrichtung generiert wird. Hierzu umfasst die optische Einrichtung eine Austrittsoptik, insbesondere in der Form von einer oder mehreren Linsen, welche die erste Lichtverteilung in die zweite Lichtverteilung abbildet. Diese zweite Lichtverteilung ist die Ziellichtverteilung, die durch die Beleuchtungsvorrichtung erzeugt werden soll. Diese Lichtverteilung ist insbesondere die Lichtverteilung im sog. optischen Fernfeld, dessen Abstand von der Beleuchtungsvorrichtung wesentlich größer als entsprechende Brennweiten der optischen Einrichtung ist.

In der erfindungsgemäßen Beleuchtungsvorrichtung umfasst die optische Einrichtung einen einzelnen räumlichen (d.h. räumlich adressierbaren) Phasenmodulator, auf welchen das Lichtbündel fällt und welcher elektrisch ansteuerbar ist, um eine Phasenmodulation des darauf fallenden Lichtbündels variabel einzustellen. Der räumliche Phasenmodulator wird im Betrieb der Beleuchtungsvorrichtung derart angesteuert, dass ausschließlich eine Phasenmodulation des Lichtbündels durchgeführt wird und im Wesentlichen der gesamte Lichtstrom am Phasenmodulator nach Passieren des darauf fallenden Lichtbündels in der ersten Lichtverteilung enthalten ist. Die erfindungsgemäße Beleuchtungsvorrichtung umfasst in diesem Sinne eine Steuereinheit, mit der die soeben beschriebene Ansteuerung des Phasenmodulators erreicht wird. Erfindungsgemäß bleibt in der ersten Lichtverteilung der Lichtstrom erhalten, der am Phasenmodulator vorhanden ist, nachdem das entsprechende Lichtbündel den Phasenmodulator passiert hat. Der Begriff des Passierens umfasst hier und im Folgenden sowohl eine Reflexion am Phasenmodulator als auch eine Transmission durch den Phasenmodulator hindurch.

Erfindungsgemäß umfasst die Beleuchtungsvorrichtung als Lichtquelle eine einzelne monochromatische Lichtquelle, wobei in der reellen Zwischenbildebene ein Konvertierungselement angeordnet ist, welches das monochromatische Lichtbündel der einzelnen Lichtquelle in ein anderes Farbspektrum (d.h. ohne die Wellenlänge des monochromatischen Lichtbündels) und/oder in Weißlicht konvertiert. Gemäß der Erfindung wird eine geringe Anzahl von Bauteilen benötigt. Als Konvertierungselement kann ein an sich bekanntes Konvertierungselement verwendet werden. Beispielsweise kann bei blauem/violettem Licht mit einer Emissionswellenlänge von 450nm/405nm ein Phosphorkonvertierungselement aus Nitrid-Phosphor oder Oxidnitrid-Phosphor oder Cerium-dotiertem YAG-Phosphor zur Generierung von Weißlicht eingesetzt werden.

Die erfindungsgemäße Beleuchtungsvorrichtung weist den Vorteil auf, dass unabhängig von der Form der Ziellichtverteilung Lichtverluste durch die Verwendung eines räumlichen Phasenmodulators vermieden werden. Dadurch, dass der Phasenmodulator ausschließlich eine Phasenmodulation durchführt, kommt es nicht zu einer Absorption von Licht, wie dies bei einer Amplitudenmodulation der Fall ist. Dabei bleibt im Wesentlichen der gesamte Lichtstrom des auf den Phasenmodulator fallenden Lichtbündels erhalten, so dass unerwünschte Lichtverluste vermieden werden. Im Vergleich zu scannenden Beleuchtungssystemen wird zur Generierung der variablen Lichtverteilung keine scannende Bewegung eines Lichtbündels durchgeführt, so dass mit wesentlich geringeren Leuchtdichten der Lichtquelle deutlich höhere Lichtintensitäten in der Ziellichtverteilung erreicht werden können. Die variable Generierung verschiedener Lichtverteilungen wird durch die elektrische Ansteuerung des Phasenmodulators sichergestellt.

In einer weiteren bevorzugten Ausführungsform ist die Beleuchtungsvorrichtung derart ausgestaltet, dass der Lichtquelle eine Kollimatorlinse zugeordnet ist, welche aus dem Licht der Lichtquelle ein kollimiertes Lichtbündel aus im Wesentlichen parallelen Strahlen erzeugt.

In der erfindungsgemäßen Beleuchtungsvorrichtung können an sich bekannte Phasenmodulatoren zur Erzeugung der phasenmodulierten Lichtverteilung eingesetzt werden. In einer Variante wird ein reflektierender Phasenmodulator verwendet, vorzugsweise LCoS-SLMs (LCoS = Liquid Crystal on Silicon, SLM = Spatial Light Modulator). Insbesondere kommen spezielle LCoS-SLMs der Fa. Hamamatsu zum Einsatz. Geeignete solcher LCoS-SLMs finden sich unter http://www.hamamatsu.com/us/en/product/ application/1512/1574/1558/4015/index.html. Nichtsdestotrotz besteht auch die Möglichkeit, als räumlichen Phasenmodulator einen transmittierenden Phasenmodulator zu verwenden.

In einer nicht zur Erfindung gehörigen Ausgestaltung der Beleuchtungsvorrichtung ist die Zwischenbildebene, deren Bild in die Ziellichtverteilung abgebildet wird, eine virtuelle Zwischenbildebene.

In einer nicht zur Erfindung gehörigen Variante der Beleuchtungsvorrichtung sind ein einzelner räumlicher Phasenmodulator und mehrere Lichtquellen unterschiedlichen Farborts vorgesehen, wobei der räumliche Phasenmodulator im Betrieb der Beleuchtungsvorrichtung derart angesteuert wird, dass in der Zwischenbildebene eine Lichtverteilung mit einem vorbestimmten Farbspektrum, insbesondere eine Weißlichtverteilung, als erste Lichtverteilung ohne Verwendung eines Konvertierungselements generiert wird. Mit dieser Variante wird durch geeignete Überlagerung von verschiedenen Lichtquellen eine Lichtverteilung mit einem vorbestimmten Farbspektrum auch ohne ein Konvertierungselement erreicht. Vorzugsweise werden drei monochromatische Lichtquellen mit roter, grüner und blauer Emissionswellenlänge eingesetzt. Die Lichtverteilung mit dem vorbestimmten Farbspektrum enthält vorzugsweise Bereiche unterschiedlicher Farbtemperatur.

In einer weiteren nicht zur Erfindung gehörigen Ausführungsform umfasst die Beleuchtungsvorrichtung wiederum einen einzelnen räumlichen Phasenmodulator und mehrere Lichtquellen unterschiedlichen Farborts, wobei der räumliche Phasenmodulator im Betrieb der Beleuchtungsvorrichtung jedoch derart angesteuert wird, dass in der Zwischenbildebene Licht mit räumlich variierender Farbverteilung erzeugt wird, welches insbesondere in den Innenraum eines Kraftfahrzeugs abgestrahlt wird. Vorzugsweise umfasst die Beleuchtungsvorrichtung dabei eine Interieur-Beleuchtung und/oder ein Headup-Display und/oder ein oder mehrere Anzeigeelemente im Kraftfahrzeuginnenraum.

In einer nicht zur Erfindung gehörigen Variante der soeben beschriebenen Ausführungsformen werden die Lichtquellen unterschiedlichen Farborts im Betrieb der Beleuchtungsvorrichtung zeitlich zyklisch derart angesteuert, dass in einem Zyklus die Lichtquellen unterschiedlichen Farborts aufeinander folgend einzeln angeschaltet werden und ansonsten abgeschaltet bleiben. Da die Phasenmodulation des Phasenmodulators wellenlängenabhängig ist, wird der Phasenmodulator immer geeignet auf die Wellenlänge der gerade eingeschalteten Lichtquelle abgestimmt und kann durch geeignete Wahl der farblich verschiedenen Lichtverteilungen Farbeffekte darstellen. Im speziellen Fall des Kraftfahrzeugscheinwerfers sind diese Farbeffekte auf den vorgeschriebenen Weißbereich für Kraftfahrzeugscheinwerfer einzuschränken.

In einer nicht zur Erfindung gehörigen Variante umfasst die Beleuchtungsvorrichtung mehrere Lichtquellen unterschiedlichen Farborts, wobei jeder Lichtquelle eines Farborts ein separater räumlicher Phasenmodulator zugeordnet ist, auf den das Bündel der zugehörigen Lichtquelle fällt, und wobei die separaten räumlichen Phasenmodulatoren im Betrieb der Beleuchtungsvorrichtung derart angesteuert werden, so dass durch alle separaten räumlichen Phasenmodulatoren eine entsprechende additive erste Lichtverteilung mit einem vorbestimmten Farbspektrum, insbesondere eine Weißlichtverteilung, ohne Verwendung eines Konvertierungselements generiert wird.

Je nach Anwendungsfall kann die erfindungsgemäße Beleuchtungsvorrichtung verschiedene Funktionalitäten übernehmen. In einer Ausführungsform umfasst die Beleuchtungsvorrichtung einen Scheinwerfer eines Kraftfahrzeugs. Ein Scheinwerfer zeichnet sich dadurch aus, dass er aktiv die Umgebung des Kraftfahrzeugs ausleuchtet. Gegebenenfalls kann die erfindungsgemäße Beleuchtungsvorrichtung auch eine Signalleuchte eines Kraftfahrzeugs umfassen, welche sich dadurch auszeichnet, dass sie lediglich zur Signalgebung für andere Verkehrsteilnehmer dient. Ferner kann die Beleuchtungsvorrichtung eine Vorfeldleuchte und/oder eine Innenraumleuchte umfassen. In einer bevorzugten Variante ist die Beleuchtungsvorrichtung als Scheinwerfer eines Kraftfahrzeugs derart ausgestaltet, dass im Betrieb als Ziellichtverteilung eine Abblendlichtverteilung und/oder eine Fernlichtverteilung vor dem Kraftfahrzeug generiert wird.

Neben der erfindungsgemäßen Beleuchtungsvorrichtung betrifft die Erfindung ein Kraftfahrzeug, welches eine oder mehrere der erfindungsgemäßen Beleuchtungsvorrichtungen umfasst.

Ausführungsbeispiele der Erfindung werden nachfolgend anhand der beigefügten Figuren detailliert beschrieben.

Es zeigen:
- Fig. 1: eine schematische Darstellung einer ersten Ausführungsform einer erfindungsgemäßen Beleuchtungsvorrichtung; und
- Fig. 2: eine schematische Darstellung einer zweiten Ausführungsform einer erfindungsgemäßen Beleuchtungsvorrichtung.

Nachfolgend werden Ausführungsformen der erfindungsgemäßen Beleuchtungsvorrichtung anhand eines Scheinwerfers für ein Kraftfahrzeug beschrieben. Fig. 1 zeigt eine erste Ausführungsform eines solchen Scheinwerfers, der allgemein mit Bezugszeichen 1 bezeichnet ist. Der Scheinwerfer umfasst eine monochromatische Laserlichtquelle 2, welche beispielsweise rotes, grünes oder blaues Licht erzeugt. Die Laserlichtquelle umfasst hierzu eine Laserdiode. Mittels der Laserlichtquelle wird monochromatisches Licht erzeugt, das über eine Kollimatorlinse 3 in ein kollimiertes Lichtbündel gewandelt wird, was in Fig. 1 durch parallel verlaufende gestrichelte Wellenfronten L angedeutet ist.

Um mittels des kollimierten Lichtbündels die Lichtverteilung des Scheinwerfers in der Form einer Abblendlichtverteilung oder einer Fernlichtverteilung auf der Straße zu erzeugen, wird erfindungsgemäß ein räumlicher Phasenmodulator 4 verwendet, der in der Ausführungsform der Fig. 1 als transmittierender Phasenmodulator ausgestaltet ist. Dieser Phasenmodulator ist elektrisch ansteuerbar. Auf den Phasenmodulator fällt das kollimierte Lichtbündel und mittels einer (nicht gezeigten) Steuereinheit wird ausschließlich die Phase dieses Lichtbündels durch den Phasenmodulator moduliert. Entsprechende Phasenmodulatoren sind dem Fachmann bekannt. Indem durch den Phasenmodulator nur die Phase verändert wird, entstehen keine Lichtverluste aufgrund von Absorption.

Mittels des Phasenmodulators wird in der reellen Zwischenbildebene Z eine erste Lichtverteilung LV1 aus phasenmoduliertem Licht generiert. Das phasenmodulierte Wellenfront ist durch gestrichelte Linien L' angedeutet. Die Ansteuerung des Phasenmodulators erfolgt dabei derart, dass in der Lichtverteilung LV1 im Wesentlichen der gesamte Lichtstrom des Laserlichtbündels unmittelbar nach Passieren des Phasenmodulators enthalten ist. Hierdurch wird eine hohe Lichtausbeute erreicht. Die in der Zwischenbildebene Z generierte Lichtverteilung LV1 wird mittels einer Austrittsoptik in der Form einer Linse 5 in eine Ziellichtverteilung LV2 auf der Straße vor dem Scheinwerfer gewandelt. Durch geeignete Ansteuerung des Phasenmodulators kann sowohl eine Abblendlichtverteilung als auch eine Fernlichtverteilung erzeugt werden, Ferner können auch unterschiedliche Arten von Abblendlichtverteilung und Fernlichtverteilung erzeugt werden.

Um in der Ausführungsform der Fig. 1 sicherzustellen, dass der Scheinwerfer Weißlicht generiert, wird ein Konvertierungselement eingesetzt, dass in der Zwischenbildebene Z angeordnet ist. Dieses Konvertierungselement wandelt das monochromatische Laserlicht in Weißlicht. Alternativ können nicht erfindungsgemäß in der Ausführungsform der Fig. 1 auch drei monochromatische Laserlichtquellen verwendet werden, welche rotes, grünes und blaues Licht erzeugen und zeitlich zyklisch aufeinander folgend an- und abgeschaltet werden. Durch wellenlängenabhängige Ansteuerung des Phasenmodulators werden aus den Lichtbündeln der monochromatischen Lichtquellen jeweilige einfarbige Lichtverteilungen in der Zwischenbildebene generiert. Diese einfarbigen Lichtverteilungen überlagern sich zu einer Weißlichtverteilung. In dieser nicht erfindungsgemäßen Variante kann auf die Verwendung eines Konvertierungselements verzichtet werden.

In einer weiteren abgewandelten nicht erfindungsgemäßen Variante der Beleuchtungsvorrichtung aus Fig. 1 werden mehrere separate Phasenmodulatoren verwendet, welche jeweils das Lichtbündel einer zugeordneten monochromatischen Lichtquelle empfangen. Die durch die einzelnen Phasenmodulatoren erzeugten phasenmodulierten Lichtbündel werden dann zu einer gemeinsamen Weißlichtverteilung überlagert.

Fig. 2 zeigt eine zweite Ausführungsform eines erfindungsgemäßen Scheinwerfers. Gleiche Bauteile sind mit den gleichen Bezugszeichen wie in Fig. 1 bezeichnet. Der Unterschied der Ausführungsform der Fig. 2 zur Ausführungsform der Fig. 1 besteht darin, dass anstatt eines transmittierenden Phasenmodulators ein reflektierender Phasenmodulator eingesetzt wird. Solche Phasenmodulatoren sind an sich bekannt. In einer besonders bevorzugten Ausführungsform wird einer der eingangs genannten Phasenmodulatoren der Firma Hamamatsu verwendet. Wie in Fig. 2 durch parallele Linien L angedeutet ist, fällt auf den reflektierenden Phasenmodulator 4 ein kollimiertes Lichtbündel, das über die Kollimatorlinse 3 erzeugt wurde. Das Licht des Lichtbündels stammt wiederum von einer einzelnen monochromatischen Lichtquelle 2. Über den Phasenmodulator 4 erfolgt die Phasenmodulation, wobei das phasenmodulierte Licht durch gestrichelte L' angedeutet ist. In der Zwischenbildebene Z ist analog zu Fig. 1 ein Konvertierungselement angeordnet, dass aus dem monochromatischen Licht Weißlicht erzeugt, das über die Abbildungslinse 5 in die Ziellichtverteilung LV2 auf der Straße abgebildet wird.

Die im Vorangegangenen beschriebenen Ausführungsformen der Erfindung weisen eine Reihe von Vorteilen auf. Im Vergleich zu einer Beleuchtungsvorrichtung, welche eine Lichtverteilung über einen Scanner generiert, sind wesentlich geringere Leuchtdichten für die Lichtquellen erforderlich. Bei einer scannenden Beleuchtungsvorrichtung vergrößern sich die erforderlichen Leuchtdichten in Abhängigkeit von der zu erzielenden Auflösung und Größe des auszuleuchtenden Feldes um den Faktor Feldgröße/Auflösung. Dies bedeutet bei einer Feldgröße von -10° bis +10° horizontal und -5° bis +5° vertikal und einer Spotgröße (Auflösung) von 0,2° x 0,2° einen Faktor von (20° x 10°)/(0,2° x 0,2°) = 5000. Bei der Verwendung einer Beleuchtungsvorrichtung mit dem oben beschriebenen Phasenmodulator kann bei gleicher Ziellichtverteilung und Bauraum des Scheinwerfers die Leuchtdichte der Lichtquelle um den Faktor 5000 gegenüber einem scannenden System verringert werden, da keine Scanbewegung ausgeführt wird. Dies hat Vorteile in Bezug auf die erreichbaren Auflösungen sowie die Sicherstellung der erforderlichen Augensicherheit. Durch die Verwendung eines elektrisch ansteuerbaren Phasenmodulators kann ferner das Lichtfeld einer Lichtquelle frei programmierbar modifiziert werden. Der Phasenmodulator erfüllt dabei die Funktion einer frei programmierbaren Freiformlinse, welche auf beliebige Lichtverteilungen elektrisch eingestellt werden kann. Darüber hinaus wird eine weitgehend verlustfreie Phasenmodulation erreicht, so dass die Beleuchtungsvorrichtung sehr effizient arbeitet.

### Bezugszeichenliste

- 1: Beleuchtungsvorrichtung
- 2: Laserlichtquelle
- 3: Kollimatorlinse
- 4: räumlicher Phasenmodulator
- 5: Austrittslinse
- L, L': Wellenfronten
- Z: Zwischenbildebene
- LV1: Lichtverteilung in der Zwischenbildebene
- LV2: Ziellichtverteilung

## Patentansprüche

1. Beleuchtungsvorrichtung für ein Kraftfahrzeug, umfassend eine oder mehrere Lichtquellen (2) sowie eine optischen Einrichtung (4, 5), welche derart ausgestaltet ist, dass aus einem oder mehreren Lichtbündeln, deren Licht von jeweiligen Lichtquellen (2) stammt, eine erste Lichtverteilung (LV1) in einer Zwischenbildebene (Z) erzeugt wird und dass aus der ersten Lichtverteilung (LV1) eine zweite Lichtverteilung (LV2) in der Form einer Ziellichtverteilung vor der Beleuchtungsvorrichtung (1) generiert wird, wobei die optische Einrichtung eine Austrittsoptik (5) umfasst, welche die erste Lichtverteilung (LV1) in die zweite Lichtverteilung (LV2) abbildet, wobei die optische Einrichtung (4, 5) einen oder mehrere räumliche Phasenmodulatoren (4) umfasst, auf welche jeweils zumindest ein Lichtbündel fällt und welche elektrisch ansteuerbar sind, um eine Phasenmodulation des zumindest einen darauf fallenden Lichtbündels variabel einzustellen, wobei der oder die räumlichen Phasenmodulatoren (4) im Betrieb der Beleuchtungsvorrichtung derart angesteuert werden, dass ausschließlich eine Phasenmodulation des oder der Lichtbündel durchgeführt wird und im Wesentlichen der gesamte Lichtstrom am jeweiligen Phasenmodulator (4) nach Passieren des zumindest einen darauf fallenden Lichtbündels in der ersten Lichtverteilung (LV1) enthalten ist, wobei die Beleuchtungsvorrichtung (1) einen einzelnen räumlichen Phasenmodulator (4) und eine einzelne monochromatische Lichtquelle (2) umfasst, **dadurch gekennzeichnet, dass** in der reellen Zwischenbildebene (Z) ein Konvertierungselement angeordnet ist, welches das monochromatische Lichtbündel der einzelnen Lichtquelle (2) in ein anderes Farbspektrum und/oder in Weißlicht konvertiert.

2. Beleuchtungsvorrichtung nach Anspruch 1, **dadurch gekennzeichnet, dass** die Lichtquelle (2) eine LED umfasst.

3. Beleuchtungsvorrichtung nach Anspruch 1, **dadurch gekennzeichnet, dass** die Lichtquelle (2) eine Laserlichtquelle umfasst.

4. Beleuchtungsvorrichtung nach einem der vorhergehenden Ansprüche, **dadurch gekennzeichnet, dass** der Lichtquelle (2) eine Kollimatorlinse (3) zugeordnet ist, welche aus dem Licht der Lichtquelle (2) ein kollimiertes Lichtbündel erzeugt.

5. Beleuchtungsvorrichtung nach einem der vorhergehenden Ansprüche, **dadurch gekennzeichnet, dass** der räumliche Phasenmodulator (4) einen reflektierenden Phasenmodulator und insbesondere einen LCoS-SLM umfasst.

6. Beleuchtungsvorrichtung nach einem der vorhergehenden Ansprüche, **dadurch gekennzeichnet, dass** der räumliche Phasenmodulator (4) einen transmittierenden Phasenmodulator umfasst.

7. Beleuchtungsvorrichtung nach einem der vorhergehenden Ansprüche, **dadurch gekennzeichnet, dass** die Beleuchtungsvorrichtung (1) eine Signalleuchte und/oder eine Rangierleuchte und/oder eine Vorfeld leuchte und/oder eine Innenraumleuchte und/oder einen Scheinwerfer eines Kraftfahrzeugs umfasst.

8. Beleuchtungsvorrichtung nach einem der vorhergehenden Ansprüche, **dadurch gekennzeichnet, dass** die Beleuchtungsvorrichtung (1) einen Scheinwerfer eines Kraftfahrzeugs umfasst und derart ausgestaltet ist, dass im Betrieb als Ziellichtverteilung (LV2) eine Abblendlichtverteilung und/oder eine Fernlichtverteilung vor dem Kraftfahrzeug erzeugt wird.

9. Kraftfahrzeug, umfassend eine oder mehrere Beleuchtungsvorrichtungen (1) nach einem der vorhergehenden Ansprüche.

## Claims

1. Lighting apparatus for a motor vehicle, comprising one or more light sources (2) and an optical device (4, 5), which is designed such that a first light distribution (LV1) is generated in an intermediate image plane (Z) from one or more light beams whose light originates from respective light sources (2) and that, from the first light distribution (LV1), a second light distribution (LV2) in the form of a target light distribution is generated in front of the lighting apparatus (1), wherein the optical device comprises an exit optical unit (5) imaging the first light distribution (LV1) into the second light distribution (LV2), wherein the optical device (4, 5) comprises one or more spatial phase modulators (4) onto which in each case at least one light beam is incident and which are electrically controllable to variably set a phase modulation of the at least one light beam which is incident thereon, wherein the spatial phase modulator(s) (4) are controlled during operation of the lighting apparatus such that only one phase modulation of the light beam(s) is carried out and substantially the entire luminous flux at the respective phase modulator (4) after passage of the at least one light beam that is incident thereon is contained in the first light distribution (LV1),
wherein the lighting apparatus (1) comprises an individual spatial phase modulator (4) and an individual monochromatic light source (2), **characterized in that** in the real intermediate image plane (Z), a conversion element is arranged which converts the monochromatic light beam from the individual light source (2) into a different colour spectrum and/or into white light.

2. Lighting apparatus according to Claim 1, **characterized in that** the light source (2) comprises an LED.

3. Lighting apparatus according to Claim 1, **characterized in that** the light source (2) comprises a laser light source.

4. Lighting apparatus according to any of the preceding claims, **characterized in that** the light source (2) is assigned a collimating lens (3), which generates a collimated light beam from the light from the light source (2).

5. Lighting apparatus according to any of the preceding claims, **characterized in that** the spatial phase modulator (4) comprises a reflective phase modulator and in particular an LCoS-SLM.

6. Lighting apparatus according to any of the preceding claims, **characterized in that** the spatial phase modulator (4) comprises a transmissive phase modulator.

7. Lighting apparatus according to any of the preceding claims, **characterized in that** the lighting apparatus (1) comprises a signal light and/or a manoeuvring light and/or a vicinity light and/or an interior light and/or a headlight of a motor vehicle.

8. Lighting apparatus according to any of the preceding claims, **characterized in that** the lighting apparatus (1) comprises a headlight of a motor vehicle and is designed such that during operation a dipped-beam light distribution and/or a main-beam light distribution is generated as the target light distribution (LV2) in front of the motor vehicle.

9. Motor vehicle comprising one or more lighting apparatuses (1) according to any of the preceding claims.

## Revendications

1. Arrangement d'éclairage pour un véhicule automobile, comprenant une ou plusieurs sources de lumière (2) ainsi qu'un dispositif optique (4, 5), lequel est configuré de telle sorte qu'une première distribution lumineuse (LV1) est générée dans un plan d'image intermédiaire (Z) à partir d'un ou de plusieurs faisceaux lumineux, dont la lumière provient de sources de lumière (2) respectives, et en ce qu'une deuxième distribution lumineuse (LV2), sous la forme d'une distribution lumineuse cible devant l'arrangement d'éclairage (1), est générée à partir de la première distribution lumineuse (LV1), le dispositif optique comprenant une optique de sortie (5), laquelle représente la première distribution lumineuse (LV1) dans la deuxième distribution lumineuse (LV2), le dispositif optique (4, 5) comprenant un ou plusieurs modulateurs de phase (4) spatiaux, sur lesquels vient respectivement frapper au moins un faisceau lumineux et lequel peut être commandé électriquement afin de régler de manière variable une modulation de phase de l'au moins un faisceau lumineux qui vient le frapper, le ou les modulateurs de phase (4) spatiaux étant commandés, lors du fonctionnement de l'arrangement d'éclairage, de telle sorte qu'uniquement une modulation de phase du ou des faisceaux lumineux soit effectuée et que sensiblement la totalité du flux lumineux au niveau du modulateur de phase (4) respectif soit contenue dans la première distribution lumineuse (LV1) après le passage de l'au moins un faisceau lumineux qui vient le frapper,
l'arrangement d'éclairage (1) comprenant un modulateur de phase (4) spatial unique et une source de lumière (2) monochromatique unique, **caractérisé en ce qu'**un élément de conversion est disposé dans le plan d'image intermédiaire (Z) réel, lequel convertit le faisceau lumineux monochromatique de la source de lumière (2) unique en un autre spectre de couleurs et/ou en lumière blanche.

2. Arrangement d'éclairage selon la revendication 1, **caractérisé en ce que** la source de lumière (2) comprend une LED.

3. Arrangement d'éclairage selon la revendication 1, **caractérisé en ce que** la source de lumière (2) comprend une source de lumière laser.

4. Arrangement d'éclairage selon l'une des revendications précédentes, **caractérisé en ce qu'**une lentille collimatrice (3) est associée à la source de lumière (2), laquelle produit un faisceau lumineux collimaté à partir de la lumière de la source de lumière (2) .

5. Arrangement d'éclairage selon l'une des revendications précédentes, **caractérisé en ce que** le modulateur de phase (4) spatial comprend un modulateur de phase réfléchissant et notamment un LCoS-SLM.

6. Arrangement d'éclairage selon l'une des revendications précédentes, **caractérisé en ce que** le modulateur de phase (4) spatial comprend un modulateur de phase transmissif.

7. Arrangement d'éclairage selon l'une des revendications précédentes, **caractérisé en ce que** l'arrangement d'éclairage (1) comprend un feu de signalisation et/ou un feu de manœuvre et/ou un feu d'éclairage de proximité et/ou un feu d'habitacle et/ou un projecteur d'un véhicule automobile.

8. Arrangement d'éclairage selon l'une des revendications précédentes, **caractérisé en ce que** l'arrangement d'éclairage (1) comprend un projecteur d'un véhicule automobile et est configuré de telle sorte qu'en fonctionnement, une distribution lumineuse de croisement et/ou une distribution lumineuse de route est générée devant le véhicule automobile en tant que distribution lumineuse cible (LV2).

9. Véhicule automobile, comprenant un ou plusieurs arrangements d'éclairage (1) selon l'une des revendications précédentes.
